# FASCICULE DE BREVET EUROPEEN

(11) **EP 3 410 236 B1**
(45) Date de publication et mention de la délivrance du brevet: **17.02.2021**
(21) Numéro de dépôt: 17173302.5
(22) Date de dépôt: 29.05.2017
(51) Int. Cl.: G04D 7/12, A44C 5/00, G04B 17/20

(54) **DISPOSITIF ET PROCEDE D'AJUSTEMENT DE MARCHE ET CORRECTION D'ETAT D'UNE MONTRE**
VORRICHTUNG UND VERFAHREN ZUM REGULIEREN DER GANGGENAUIGKEIT UND KORRIGIEREN DES ZUSTANDS EINER ARMBANDUHR
DEVICE AND METHOD FOR ADJUSTING THE RATE AND CORRECTING THE STATE OF A WATCH

(43) Date de publication de la demande: 05.12.2018
(73) Titulaire: The Swatch Group Research and Development Ltd, 2074 Marin (CH)
(72) Inventeur: Favre, Jérôme, 2000 Neuchâtel (CH); Willemin, Michel, 2515 Prêles (CH); Born, Jean-Jacques, 1110 Morges (CH); Léchot, Dominique, 2722 Les Reussilles (CH); Di Domenico, Gianni, 2000 Neuchâtel (CH)
(74) Mandataire: ICB SA

(56) Documents cités:
- WO-A1-2016/048654
- DE-B3-102013 012 854
- GB-A- 187 814
- JP-A- S5 567 685
- HENRIQUE M. OLIVEIRA ET AL: "Huygens synchronization of two clocks", SCIENTIFIC REPORTS, vol. 5, no. 1, 23 juillet 2015 (2015-07-23), XP055418276, DOI: 10.1038/srep11548
- WALLMAN H: "HIT-OR-MISS SYNCHRONISATION TO ATOMIC TIME", HOROLOGICAL JOURNAL, HOROLOGICAL JOURNAL. ASHFORD, GB, vol. 134, no. 1, 1 juillet 1991 (1991-07-01), pages 26-27, XP000214989, ISSN: 0018-5108
- JONATAN PEÑA RAMIREZ ET AL: "The sympathy of two pendulum clocks: beyond Huygens' observations", SCIENTIFIC REPORTS, vol. 6, no. 1, 29 mars 2016 (2016-03-29), XP055418277, DOI: 10.1038/srep23580

## Description

### Domaine de l'invention

L'invention concerne un procédé de correction d'état d'une montre ou respectivement un mouvement, ladite montre ou respectivement ledit mouvement comportant au moins un premier oscillateur agencé pour générer une oscillation à une fréquence nominale.

L'invention concerne encore un procédé d'ajustement de marche et correction d'état d'une montre ou respectivement un mouvement, ladite montre ou respectivement ledit mouvement comportant au moins un premier oscillateur agencé pour générer une oscillation à une fréquence nominale.

L'invention concerne un dispositif de correction d'état pour la correction d'état d'une montre ou respectivement un mouvement, ladite montre ou respectivement ledit mouvement comportant au moins un premier oscillateur agencé pour générer une oscillation à une fréquence nominale.

L'invention concerne un dispositif d'ajustement de marche et correction d'état d'une montre ou respectivement un mouvement, ladite montre ou respectivement ledit mouvement comportant au moins un premier oscillateur agencé pour générer une oscillation à une fréquence nominale.

L'invention concerne un dispositif support interactif de correction interactive de montre ou respectivement de mouvement.

L'invention concerne une montre ou respectivement un mouvement, ladite montre ou respectivement ledit mouvement comportant au moins un premier oscillateur agencé pour générer une oscillation à une fréquence nominale.

L'invention concerne l'utilisation d'un dispositif de correction d'état, pour la correction d'état d'une montre ou respectivement un mouvement, comportant au moins un premier oscillateur agencé pour générer une oscillation à ladite fréquence nominale, ledit dispositif de correction d'état comportant un deuxième oscillateur, cet oscillateur étant un oscillateur correcteur d'état, agencé pour générer une oscillation de correction à une fréquence de correction.

L'invention concerne l'utilisation d'un dispositif d'ajustement de marche et correction d'état d'une montre ou respectivement un mouvement, pour l'ajustement de marche et de correction d'état d'une montre ou respectivement un mouvement, comportant au moins un premier oscillateur agencé pour générer une oscillation à une fréquence nominale avec une valeur initiale d'écart de marche, ledit dispositif d'ajustement de marche et correction d'état comportant un troisième oscillateur, cet oscillateur étant un oscillateur maître de qualité chronométrique supérieure à celle dudit premier oscillateur, agencé pour générer une oscillation d'excitation à une fréquence d'excitation qui est approximativement égale, ou égale, à une fréquence nominale, ou à un multiple entier de ladite fréquence nominale, avec une valeur maître d'écart de marche par rapport à une référence, ledit dispositif d'ajustement de marche et correction d'état comportant encore un deuxième oscillateur, cet oscillateur étant un oscillateur correcteur d'état, agencé pour générer une oscillation de correction à une fréquence de correction.

L'invention concerne l'utilisation d'un remontoir automatique pour montre mécanique ou automatique avec au moins un posage de réception de montre ou respectivement de mouvement, pour soumettre au moins une montre entière ou respectivement un mouvement entier à une oscillation d'excitation générée par un troisième oscillateur, cet oscillateur étant un oscillateur maître de qualité chronométrique supérieure à celle dudit premier oscillateur, agencé pour générer une oscillation d'excitation à une fréquence d'excitation qui est approximativement égale, ou égale, à une fréquence nominale, ou à un multiple entier de ladite fréquence nominale, avec une valeur maître d'écart de marche par rapport à une référence.

### Arrière-plan de l'invention

La maîtrise de l'écart de marche d'une montre ou respectivement un mouvement est le but de tout constructeur horloger.

L'écart de marche maximal d'une montre ou respectivement d'un mouvement mécanique standard, sans certification particulière, est de l'ordre de 5 à 10 secondes par jour, possible aussi bien en avance qu'en retard.

L'écart de marche maximale d'une montre soignée, ou respectivement d'un mouvement mécanique soigné, notamment avec une certification de type chronomètre, est de 2 à 5 secondes par jour.

L'écart de marche maximal d'une montre très soignée (ou respectivement d'un mouvement mécanique), par exemple préparée pour un concours de chronométrie, est de l'ordre de 1 seconde par jour.

L'écart de marche dérive notamment en fonction du désarmage du barillet, mais aussi, de façon non exhaustive avec les variations de l'environnement, de la température, de l'humidité, ou autre, avec l'usure des divers mobiles, et avec la dégradation des lubrifiants dans le temps.

Le souci de la maîtrise de l'état s'ajoute à celui de la maîtrise de la marche.

Des remontoirs automatiques sont conçus pour le remontage de montres mécaniques ou automatiques ou manuelles, mais ne font que mouvoir la masse oscillante, ou tourner la couronne, pour recharger le barillet, sans correction, ni de la marche, ni de l'état, de la montre. Lorsque l'utilisateur laisse sa montre longtemps sur un tel remontoir, l'heure affichée dérive de manière continue et incontrôlée.

Breguet a réalisé une pendule dite sympathique, comportant une montre ou respectivement un mouvement spécifique associée à une pendule servant de référence, et agencée pour être maintenue sur cette pendule, avec un mécanisme de remise à zéro des aiguilles de la montre, à minuit et à midi, par la tige de commande de la montre, manœuvrée par la pendule.

Différents articles scientifiques évoquent la synchronisation ou la sympathie entre deux horloges:
- H.M. Oliveira et Al. : « Huygens synchronization of two clocks », Scientific Reports, vol.5, N°1, 23 juillet 2015, XP055418276, DOI :10.1038/srep11548 ; page 9, § experimental, figures 4, 7 ;
- H. Wallman : « Hit-or-miss synchronization to atomic time », Horological Journal. Ashford, GB, Vol.134, N°1, 1er juillet 1991, pages 26-27, XP000214989, ISSN : 0018-5108, pages 1-2, figures 2-3 ;
- J.P. Ramirez et Al.: « The sympathy of two pendulums clocks : beyond Huygens' observations », Scientific Reports, Vol.6, N° 1, 29 mars 2016, XP055418277, DOI : 10.1038/srep23580, page 3, § experimental, figures 3-6.

Le document GB187814A au nom de WH Shortt décrit une horloge pendulaire synchronisée avec une autre au moyen d'impulsions électriques qui sont utilisées pour faire fonctionner un dispositif associé au pendule esclave dès que celui-ci est en retard de phase au-delà d'une valeur prédéterminée.

Le document JP S55 67685A au nom de SEIKO décrit une configuration de recalage de marche d'une montre réveil, par utilisation de ses moyens générateurs de son comme moyens récepteurs, en combinaison avec un signal correspondant à un son prédéterminé.

Le document DE102013012854B3 au nom de R Goder décrit un posage pour montre comportant des moyens adaptés à une correction de la marche de la montre, par modification de sa position, de la température de l'environnement, ou de son niveau d'armage, selon la déviation de la position d'affichage mise en évidence par une caméra électronique, un détecteur de proximité ou un capteur, notamment acoustique.

### Résumé de l'invention

L'invention se propose d'asservir précisément la fréquence d'au moins une montre ou respectivement d'un mouvement mécanique possédant au moins au moins un oscillateur, et qui oscille à l'aide d'un dispositif ou appareil ou support. Chaque montre est fixée sur un posage, lequel a accès à une base de temps de référence. Le posage impose à la montre mécanique un mouvement oscillatoire, ce qui impose au balancier-spiral de la montre, ou plus généralement à son oscillateur, une fréquence de référence.

L'invention vise à réaliser un mouvement de va-et-vient périodique de la montre entière, sans extraction du mouvement de sa boîte, afin d'asservir la fréquence de son résonateur mécanique.

A cet effet, l'invention concerne un procédé de correction d'état d'une montre ou respectivement d'un mouvement, ladite montre ou respectivement ledit mouvement comportant au moins un premier oscillateur agencé pour générer une oscillation à une fréquence nominale, selon la revendication 1.

L'invention concerne encore un procédé d'ajustement de marche et correction d'état d'une montre ou respectivement d'un mouvement, ladite montre ou respectivement ledit mouvement comportant au moins un premier oscillateur agencé pour générer une oscillation à une fréquence nominale avec une valeur initiale d'écart de marche, selon la revendication 2.

L'invention concerne encore un dispositif de correction d'état pour la correction d'état d'une montre ou respectivement un mouvement, ladite montre ou respectivement ledit mouvement comportant au moins un premier oscillateur agencé pour générer une oscillation à une fréquence nominale avec une valeur initiale d'écart de marche, selon la revendication 3.

L'invention concerne encore un dispositif d'ajustement de marche et correction d'état d'une montre ou respectivement un mouvement, ladite montre ou respectivement ledit mouvement comportant au moins un premier oscillateur agencé pour générer une oscillation à une fréquence nominale avec une valeur initiale d'écart de marche, selon la revendication 7.

L'invention concerne encore un dispositif support interactif de correction de montre ou respectivement de mouvement, selon la revendication 8.

L'invention concerne encore une montre, ladite montre comportant au moins un premier oscillateur agencé pour générer une oscillation à une fréquence nominale avec une valeur initiale d'écart de marche, selon la revendication 12.

L'invention concerne encore l'utilisation d'un dispositif de correction d'état, pour la correction d'état d'une montre ou respectivement un mouvement, ladite montre ou respectivement ledit mouvement comportant au moins un premier oscillateur agencé pour générer une oscillation à ladite fréquence nominale, comportant un troisième oscillateur, cet oscillateur étant un oscillateur maître de qualité chronométrique supérieure à celle du premier oscillateur, agencé pour générer une oscillation d'excitation à une fréquence d'excitation qui est approximativement égale, ou égale, à une fréquence nominale, ou à un multiple entier de ladite fréquence nominale, avec une valeur maître d'écart de marche par rapport à une référence, et comportant un deuxième oscillateur, cet oscillateur étant un oscillateur correcteur d'état, agencé pour générer une oscillation de correction à une fréquence de correction, selon la revendication 14.

L'invention concerne encore l'utilisation d'un dispositif d'ajustement de marche et correction d'état d'une montre ou respectivement un mouvement, pour l'ajustement de marche et de correction d'état d'une montre ou respectivement un mouvement, ladite montre ou respectivement ledit mouvement comportant au moins un premier oscillateur agencé pour générer une oscillation à une fréquence nominale avec une valeur initiale d'écart de marche, ledit dispositif d'ajustement de marche et correction d'état comportant un troisième oscillateur, cet oscillateur étant un oscillateur maître de qualité chronométrique supérieure à celle dudit premier oscillateur, agencé pour générer une oscillation d'excitation à une fréquence d'excitation qui est approximativement égale, ou égale, à une fréquence nominale, ou à un multiple entier de ladite fréquence nominale, avec une valeur maître d'écart de marche par rapport à une référence, ledit dispositif d'ajustement de marche et correction d'état comportant encore un deuxième oscillateur, cet oscillateur étant un oscillateur correcteur d'état, agencé pour générer une oscillation de correction à une fréquence de correction, ,-selon la revendication 15.

L'invention concerne l'utilisation d'un remontoir automatique pour montre mécanique ou automatique avec au moins un posage de réception de montre ou respectivement de mouvement, ladite montre ou respectivement ledit mouvement comportant au moins un premier oscillateur agencé pour générer une oscillation à une fréquence nominale avec une valeur initiale d'écart de marche, pour soumettre au moins une montre entière ou respectivement un mouvement entier à une oscillation d'excitation générée par un troisième oscillateur, cet oscillateur étant un oscillateur maître de qualité chronométrique supérieure à celle dudit premier oscillateur, agencé pour générer une oscillation à une fréquence d'excitation qui est approximativement égale, ou égale, à une fréquence nominale, ou à un multiple entier de ladite fréquence nominale, avec une valeur maître d'écart de marche par rapport à une référence, selon la revendication 16.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, une montre ou respectivement un mouvement mécanique fixée sur un posage soumis à une oscillation d'excitation périodique de fréquence précise par un générateur de fonction d'un dispositif d'asservissement, et des moyens de mesure de marche, par exemple de type microphone, en contact avec la couronne de la montre;
- la figure 2 est un diagramme représentant l'évolution de la marche, en ordonnée graduée en secondes par jour, en fonction du temps en abscisse graduée en minutes, de la montre de la figure 1, depuis un instant initial, jusqu'à une rampe abrupte correspondant à l'activation du dispositif d'asservissement et à une oscillation du posage à une fréquence d'excitation, laquelle rampe est suivie d'une phase de transition, lors de laquelle l'écart de marche est rapidement inversé et décroit ensuite régulièrement, jusqu'à l'atteinte d'une valeur d'écart de marche stabilisée très faible, sensiblement nulle ;
- la figure 3 est un diagramme similaire à celui de la figure 2, réduit à la seule phase de transition, et qui montre l'influence de la phase de l'excitation au moment où cette excitation est enclenchée, qui se traduit par des courbes d'allure différente, mais qui tendent toutes également vers la stabilisation autour de la valeur nulle à l'issue de la phase de transition;
- la figure 4 est un diagramme représentant l'évolution de l'état de la montre de la figure 1, en ordonnée graduée en secondes, en fonction du temps en abscisse graduée en minutes, dans une variante non asservie en trait plein, et dans une variante asservie avec un dispositif d'asservissement et correcteur d'état, en trait pointillé ;
- la figure 5 est une représentation schématisée d'un dispositif d'ajustement de la marche d'une montre ou d'un mouvement, comportant un oscillateur de référence, un convertisseur de fréquence si nécessaire, pour l'actionnement d'un entraîneur à une fréquence d'excitation, cet entraîneur entraînant un posage supportant la montre ou le mouvement qui comporte le premier oscillateur ;
- la figure 6 est un diagramme montrant l'évolution du rattrapage d'état en fonction du temps ;
- la figure 7 est un schéma-blocs de la correction d'état d'une montre, avec des moyens de mesure de l'état de la montre, tels qu'une caméra, interfacés avec des moyens de reconnaissance, une cellule de calcul de différence d'état par comparaison à une référence d'état absolue, une cellule de calcul de fréquence et de durée de correction, et un asservissement de marche.

### Description détaillée des modes de réalisation préférés

On se propose ici d'asservir précisément, à l'aide d'un dispositif d'asservissement, la fréquence d'au moins une montre, ou respectivement un mouvement mécanique, possédant au moins un premier oscillateur, ci-après dénommé « oscillateur usuel » pour le distinguer d'oscillateurs dits absolus aptes à générer des références, plus particulièrement des références absolues, et d'oscillateurs qu'on appellera « oscillateurs maîtres », de qualité intermédiaire entre les oscillateurs absolus et les oscillateurs usuels.

L'invention est applicable aussi bien à une pièce d'horlogerie qui peut être une montre complète, une tête de montre dite aussi « watch head », ou un mouvement. Pour simplifier l'exposé, on utilise ci-après indifféremment le terme de « montre » pour désigner l'une ou l'autre de ces entités. Ce qui est applicable à une montre entière est directement transposable à un mouvement entier, et réciproquement.

De façon innovante, chaque montre est fixée sur un posage, lequel est couplé à une base de temps de référence. Le posage impose à la montre mécanique un mouvement oscillatoire, ce qui impose une fréquence de référence au premier oscillateur que comporte la montre, notamment un balancier-spiral.

Plus particulièrement, on impose un mouvement de va-et-vient périodique à la montre entière, non démontée, afin d'asservir la fréquence de son résonateur mécanique.

Le dispositif d'asservissement comporte une base de temps, qui doit être plus précise que celle de la montre mécanique. Elle doit donc posséder une erreur inférieure à 1 seconde par jour, avantageusement inférieure à 0.1 seconde par jour, ce que permet notamment, mais non limitativement, un oscillateur à quartz compensé en température. Une pendule mécanique soignée permet également d'atteindre une telle précision.

L'asservissement d'une montre par un tel dispositif d'asservissement permet d'annuler l'écart de marche de la montre pendant la durée où la montre est associée au dispositif d'asservissement, après un régime transitoire nécessaire de synchronisation, comme le montre la figure 2, qui est extraite d'une mesure effectuée en laboratoire avec une montre affichant un écart de marche initiale d'environ 15 secondes par jour.

Lors de l'enclenchement du dispositif d'asservissement, l'écart de marche dérive durant une phase de transition de quelques minutes, puis converge après une dizaine de minutes vers zéro seconde par jour.

Ce comportement a été modélisé, et la figure 3 montre que la forme de la courbe durant la phase de transition dépend de la phase de l'excitation au moment où elle est enclenchée, la figure 2 correspondant à une valeur de déphasage de π, qui constitue, de fait, le cas le plus défavorable. L'exploration de l'espace des paramètres montre que la différence d'excitation doit dépasser un certain seuil pour qu'il y ait synchronisation, mais elle ne doit pas non plus être trop grande, afin d'éviter le rebat. On peut compenser un grand écart de marche en augmentant la différence d'excitation.

Ainsi, un premier développement concerne un procédé d'ajustement de marche d'une montre comportant au moins un premier oscillateur agencé pour générer une oscillation à une fréquence nominale N0.

On comprend que par « fréquence nominale N0 » on entend la valeur-cible de fréquence à laquelle est censé fonctionner l'oscillateur de la montre ou du mouvement concerné.

De façon innovante, on utilise un dispositif d'asservissement comportant un troisième oscillateur, cet oscillateur étant un oscillateur maître de qualité chronométrique supérieure à celle du premier oscillateur, qui est agencé pour générer une oscillation d'excitation à une fréquence d'excitation NE, qui est approximativement égale, ou égale, à cette fréquence nominale N0, ou à un multiple entier de la fréquence nominale N0, de préférence avec une valeur maître AM d'écart de marche par rapport à une référence, qui est plus faible que la valeur initiale DI d'écart de marche. Plus particulièrement cette référence est une référence dite absolue, qui a un écart de marche inférieur à 1 seconde par jour, avantageusement inférieur à 0.1 seconde par jour.

Plus particulièrement, on choisit ce troisième oscillateur agencé pour générer une oscillation d'excitation à une fréquence d'excitation NE qui est égale à un multiple entier impair de la fréquence nominale N0.

Et on soumet cette montre entière à une oscillation d'excitation générée par le troisième oscillateur, et/ou à un mouvement modulé généré par le troisième oscillateur, à la fréquence d'excitation NE, après un instant initial d'activation du dispositif d'asservissement, au moins pendant une phase de transition à l'issue de laquelle la fréquence de l'oscillateur de la montre ou respectivement du mouvement est stabilisée à la fréquence NE. La marche de l'oscillateur de la montre est alors stabilisée à une valeur d'écart de marche inférieure ou égale à la valeur maître AM.

Plus particulièrement, on mesure ou évalue au préalable la valeur initiale DI d'écart de marche de ce premier oscillateur de la montre, et on choisit et utilise un tel troisième oscillateur qui a une valeur maître AM d'écart de marche par rapport à une référence, qui est plus faible que cette valeur initiale DI d'écart de marche. Plus particulièrement cette référence est une référence absolue, telle que définie ci-dessus.

De façon particulière, le dispositif d'asservissement est agencé pour générer une oscillation d'excitation, autour d'un axe parallèle ou confondu avec celui du mobile du premier oscillateur de la montre concerné. Cette oscillation d'excitation est faite de préférence avec une course de faible amplitude angulaire, par exemple +/-5°, voire encore moins, par exemple +/- 2°.

Dans une première variante, utilisée pour l'exemple de la figure 2, l'oscillation d'excitation est faite sous forme d'un va-et-vient.

Dans une autre variante, le troisième oscillateur génère une oscillation d'excitation qui imprime un mouvement modulé à la montre ou au mouvement concerné, par exemple avec un mouvement unidirectionnel comportant des rotations séparées par des saccades, ou similaire.

En somme il s'agit d'un système maître-esclave, où le troisième oscillateur du dispositif d'asservissement est le maître, et le premier oscillateur que comporte la montre est l'esclave.

Ce premier développement concerne aussi un tel dispositif d'asservissement, pour l'ajustement de marche d'une montre comportant au moins un premier oscillateur agencé pour générer une oscillation à une fréquence nominale N0, avec une valeur initiale mesurée DI d'écart de marche.

De façon innovante, ce dispositif d'asservissement comporte un troisième oscillateur, cet oscillateur étant un oscillateur maître de qualité chronométrique supérieure à celle dudit premier oscillateur, qui est agencé pour générer une oscillation d'excitation à une fréquence d'excitation NE, qui est approximativement égale, ou égale, à la fréquence nominale N0, ou à un multiple entier, notamment impair, de la fréquence nominale N0, avec une valeur maître AM d'écart de marche par rapport à une référence, qui est plus faible que la valeur initiale DI d'écart de marche. Plus particulièrement cette référence est une référence absolue telle que définie plus haut, dont l'écart de marche est inférieur à 1 seconde par jour, voire inférieur à 0.1 seconde par jour. Et ce dispositif d'asservissement est agencé pour soumettre la montre entière à une oscillation d'excitation générée par cet troisième oscillateur, et/ou à un mouvement modulé généré par le troisième oscillateur.

Dans une exécution avantageuse, tel que visible sur la figure 5, le dispositif d'asservissement comporte un oscillateur de référence 6, et un convertisseur de fréquence 5 si nécessaire, pour l'actionnement d'un entraîneur 4 à la fréquence d'excitation NE.

Cet entraîneur 4 imprime un mouvement, notamment de va-et-vient, autour d'un axe de référence, à un posage 3 qui supporte la montre 2 à asservir, avec de préférence l'axe du mobile oscillant du premier oscillateur 1 de la montre 2 qui est parallèle ou confondu avec l'axe de référence.

L'angle d'oscillation α est fonction du temps, et est périodique. Notamment il est de la forme: α(t) = A. sin (2π.NE), ou similaire. Il peut aussi suivre un cycle carré, en dents de scie, ou autre.

Un tel dispositif d'asservissement permet d'ajuster la marche de la montre, par le choix de cette fréquence d'excitation NE particulière en relation avec la fréquence nominale N0. Et ce même dispositif peut, encore, être utilisé, non plus à la fréquence d'excitation NE, mais à une fréquence de correction NC, comme on le verra plus loin.

Plus particulièrement, ce dispositif d'asservissement comporte des moyens de pilotage, qui sont agencés pour commander l'oscillation d'excitation du troisième oscillateur, et qui sont interfacés avec des moyens de mesure de la marche de la montre, et que comporte ce dispositif d'asservissement.

De façon générale, les moyens de pilotage, moyens principaux de pilotage, moyens centraux de pilotage, décrits ici peuvent être constitués par un ordinateur, un calculateur, un automate programmable, un circuit intégré, ou tout autre moyen d'intelligence artificielle adapté à l'application.

Dans une exécution particulière, ce dispositif d'asservissement comporte un remontoir automatique pour montre mécanique ou automatique, sur lequel est fixé au moins un posage de réception de montre, ou de mouvement, ou similaire. Le dispositif d'asservissement comporte, au niveau de ce posage, des moyens d'excitation qui sont agencés pour soumettre la montre entière à une oscillation d'excitation générée par le troisième oscillateur, et/ou comporte des moyens d'entraînement agencés pour soumettre la montre entière à un mouvement modulé généré par ce troisième oscillateur.

Plus particulièrement, on effectue au moins une mesure de l'écart de marche, avant et/ou après sa stabilisation par mise en œuvre de ce procédé. Plus particulièrement encore, on effectue un affichage ou une édition de la valeur d'écart de marche mesurée, sur un moyen d'affichage ou d'édition prévu à cet égard.

On comprend que l'ajustement de marche est temporaire, il s'agit d'un asservissement passager, tant que la montre reste sous l'effet des oscillations d'excitation générées par le troisième oscillateur du dispositif d'asservissement.

Il est important de noter que ce premier développement permet de compenser aussi bien une avance qu'un retard: en effet, certaines montres sortent d'usine avec un réglage conçu pour une marche en avance, tandis que d'autres ont un réglage centré sur la valeur nulle, ce qui fait que ces montres peuvent aussi bien avancer que retarder. On peut donc, ainsi, retarder une montre qui avance, ou avancer une montre qui retarde. Il est notable qu'on ne dégrade pas la marche d'une montre déjà correctement réglée.

Cet asservissement peut être fait en plus du remontage optimal du mouvement, soit en séquence, soit simultanément.

Il est avantageux de mettre à profit ce premier développement pour réaliser, dans un deuxième développement, la correction d'une erreur d'état.

En effet, ce procédé d'ajustement de marche, utilisant un dispositif d'asservissement, permet de faire tendre l'écart de marche vers zéro seconde par jour. Mais son principe est aussi utilisable pour asservir l'oscillateur de la montre à une autre fréquence, par exemple moins 90 secondes par jour, afin de corriger une erreur d'état. Cette erreur d'état est, ou bien une valeur mesurée et entrée manuellement, ou bien une valeur identifiée par un système de vision, tel que caméra avec traitement d'image permettant de reconnaître la position des aiguilles ou afficheurs, ou similaire.

Par exemple, une montre est mise parfaitement à l'heure à 7 heures du matin, puis est portée toute la journée avec un écart de marche constant de +12 secondes par jour, on mesure alors à 22 heures le même jour une erreur d'état d'environ +7.5 secondes. L'utilisateur peut mettre en œuvre le procédé d'ajustement de marche avec le dispositif d'asservissement de marche.

Ce dispositif d'asservissement est paramétrable, et capable d'imposer à la montre, pendant la nuit suivante, un écart de marche imposé, et qui n'est pas nécessairement nul. Par exemple si le dispositif d'asservissement impose à la montre, pendant deux heures, un écart de marche de moins 90 secondes par jour, l'état de la montre est à nouveau exact après cette durée de deux heures.

Après avoir effectué cette correction d'état, le dispositif peut alors imposer un écart de marche de 0 seconde par jour jusqu'à ce que l'utilisateur la récupère. La montre sera donc au matin parfaitement à l'heure: non seulement elle n'aura pas l'erreur d'état qu'elle aurait eue en restant une nuit à +12 secondes par jour, mais en plus elle aura corrigé son avance de 7.5 secondes prise pendant la journée de porter de la veille. Le tableau ci-dessous résume cet exemple:

| | marche de la montre sans l'invention (en secondes par jour) | état de la montre sans l'invention (en secondes) | marche de la montre avec l'invention (en secondes par jour) | état de la montre avec l'invention (en secondes) |
|---|---|---|---|---|
| la veille à 7h du matin | +12 0 | | +12 | 0 |
| la veille à 22h | +12 | +7.5 | +12 | +7.5 |
| la veille de 22h à minuit | +12 | de +7.5 à +8.5 | -90 | de +7.5 à 0 |
| le lendemain de minuit à 7h | +12 | de +8.5 à +12 | 0 | 0 |
| le lendemain à 7h | +12 | + 12 | +12 | 0 |

Evidemment, si on n'utilise pas l'invention, cette erreur d'état se cumule au fil des jours, et peut atteindre plusieurs minutes par mois si l'utilisateur ne remet pas manuellement sa montre à l'heure.

La figure 4 montre un résultat expérimental comparatif avec et sans l'invention. Dans cet exemple il s'agit d'une montre, certifiée chronomètre, issue du commerce, et non réglée ni modifiée, qui n'est soumise à aucun remontage par remontoir automatique ou autre ; le barillet de cette montre se décharge naturellement en un peu plus de 2 jours (soient environ 190000 secondes). L'état de la montre est mesuré à l'aide d'un appareil de précision tel qu'utilisé par les horlogers. La mesure d'état est faite sur la décharge complète, en trait pointillé dans l'état asservi selon l'invention, et en trait plein dans l'état libre sans l'invention. Cette figure 4 montre bien que, sans l'invention, une montre ou respectivement un mouvement, même certifiée chronomètre, accumule un retard significatif lorsque son barillet se décharge, alors qu'avec l'invention, son état reste très proche de 0 seconde.

Ainsi, le deuxième développement concerne un procédé de correction d'état d'une montre comportant au moins un premier oscillateur agencé pour générer une oscillation à une fréquence nominale N0.

Selon ce procédé de correction d'état, on mesure ou évalue la valeur initiale DI d'écart de marche. On mesure l'erreur d'état sur la montre.

On utilise un dispositif de correction d'état comportant un deuxième oscillateur, cet oscillateur étant un oscillateur correcteur d'état, lequel est agencé pour générer une oscillation à une fréquence de correction NC pour imposer une oscillation et/ou un mouvement à la montre entière, pendant une phase de rattrapage d'état après un instant initial d'activation du dispositif de correction d'état. La durée de la phase de rattrapage d'état est ajustée pour rattraper exactement une erreur d'état qu'on mesure ou évalue sur la montre à l'instant initial d'activation.

Plus particulièrement, on mesure la valeur initiale DI d'écart de marche de ce premier oscillateur, et on choisit et utilise un dispositif de correction d'état comportant un deuxième oscillateur, qui est un oscillateur correcteur d'état.

Bien sûr, le dispositif de correction d'état peut être le dispositif d'asservissement présenté précédemment, à condition de disposer de moyens de génération de fréquence permettant d'obtenir la fréquence de correction NC requise.

On comprend que la durée D, pendant laquelle il faut appliquer une oscillation à une fréquence de correction NC pour rattraper une erreur d'état E, est définie par la relation: D = (tf - ti) = E / (NC-N0).

Mais, naturellement, la fréquence de correction NC ne peut être choisie de façon quelconque, car il ne faut pas s'éloigner inconsidérément de la fréquence de résonance, et, dans la pratique, la différence (NC-N0) est de préférence à limiter à environ +/- 100 secondes par jour.

La correction d'état peut être mise en œuvre indépendamment de l'ajustement de marche, et utilise un dispositif de correction d'état.

Ce dispositif de correction d'état est prévu pour la correction d'état d'une montre comportant au moins un premier oscillateur agencé pour générer une oscillation à une fréquence nominale N0, avec une valeur initiale mesurée DI d'écart de marche. Dans ce deuxième développement, ce dispositif de correction d'état comporte un deuxième oscillateur, qui est un oscillateur correcteur d'état, qui est agencé pour générer une oscillation de correction à une fréquence de correction NC. Et ce dispositif de correction d'état est agencé pour soumettre la montre entière à une oscillation de correction générée par le deuxième oscillateur, et/ou à un mouvement modulé généré par ce deuxième oscillateur.

Plus particulièrement, ce dispositif de correction d'état comporte des moyens de pilotage, qui sont agencés pour commander l'oscillation du deuxième oscillateur, et qui sont interfacés avec des moyens de mesure de l'état de la montre, et que comporte le dispositif de correction d'état.

Avantageusement, ces moyens de pilotage sont interfacés avec des moyens d'introduction manuelle par l'utilisateur d'une durée de correction d'état, et/ou sont agencés pour calculer cette durée, en fonction des valeurs de fréquence nominale N0, de fréquence de correction NC, et d'erreur d'état mesurée.

Plus particulièrement, les moyens de mesure de l'état de la montre sont des moyens optiques de vision, qui sont avantageusement complétés par des moyens de traitement d'image, notamment de reconnaissance de la position des aiguilles ou des afficheurs de la montre, ou respectivement de la position de repères sur des mobiles du mouvement.

Dans une variante, en l'absence de moyens automatiques de traitement d'images, le dispositif de correction d'état comporte des moyens de pilotage qui sont agencés pour commander l'oscillation de correction du deuxième oscillateur, et qui sont interfacés avec des moyens d'introduction manuelle par l'utilisateur d'une heure affichée ou d'une erreur d'état, tels que clavier, ou interface tactile ou similaire, ou encore interfacés par un dispositif sans fil avec un téléphone mobile ou « Smartphone » ou « iPhone » ou similaire qui comportent de tels moyens d'introduction manuelle.

La figure 7 illustre un tel dispositif de correction d'état d'une montre 2, avec des moyens de mesure 10 de l'état de la montre, tels qu'une caméra, interfacés avec des moyens de reconnaissance 11, une cellule 12 de calcul de différence d'état par comparaison à une référence d'état 13, une cellule de calcul de fréquence et de durée de correction 14, et un asservissement de marche 15. Plus particulièrement cette référence d'état 13 est une référence absolue telle que définie plus haut.

Dans une exécution particulière, ce dispositif de correction d'état comporte un remontoir automatique pour montre mécanique ou automatique, avec au moins un posage de réception de montre, ou respectivement de mouvement. Le dispositif de correction d'état comporte, au niveau de ce posage, des moyens d'excitation, qui sont agencés pour soumettre la montre entière, ou respectivement le mouvement entier, à une oscillation de correction générée par ce deuxième oscillateur, et/ou des moyens d'entraînement qui sont agencés pour soumettre la montre entière, ou respectivement le mouvement entier, à un mouvement modulé généré par le deuxième oscillateur.

L'invention permet de combiner les deux actions précédemment décrites, sous la forme d'un procédé d'ajustement de marche et correction d'état d'une montre comportant au moins un premier oscillateur agencé pour générer une oscillation à une fréquence nominale N0, avec une valeur initiale DI d'écart de marche, et où on enchaîne au moins partiellement la phase de rattrapage d'état et la phase de transition des deux procédés élémentaires respectifs.

L'invention met alors en œuvre un dispositif d'ajustement de marche et correction d'état d'une montre comportant au moins un premier oscillateur agencé pour générer une oscillation à une fréquence nominale N0, avec une valeur initiale mesurée DI d'écart de marche. Selon l'invention, ce dispositif d'ajustement de marche et correction d'état comporte au moins un tel dispositif d'asservissement, et au moins un tel dispositif de correction d'état, et des moyens principaux de pilotage, qui sont agencés pour commander l'oscillation d'excitation du troisième oscillateur et qui sont interfacés avec des moyens de mesure de l'écart de marche de la montre, que comporte le dispositif d'asservissement, et pour commander l'oscillation de correction du deuxième oscillateur, et qui sont interfacés avec des moyens de mesure de l'état de la montre, que comporte ce dispositif de correction d'état.

Plus particulièrement, ce dispositif d'ajustement de marche et correction d'état comporte au moins un remontoir automatique pour montre mécanique ou automatique, sur lequel est fixé au moins un tel posage.

L'invention concerne encore un dispositif support interactif de correction de montre, comportant au moins un tel dispositif d'asservissement, et ce dispositif support interactif de correction comporte des moyens centraux de pilotage de marche pour ajuster à une valeur identique d'écart de marche toutes les montres soumises aux dispositifs d'asservissement.

Plus particulièrement, ce dispositif support interactif de correction de montre comporte au moins un tel dispositif de correction d'état, et ce dispositif support interactif de correction comporte des moyens centraux de pilotage d'état pour ajuster à une valeur identique d'état toutes les montres soumises aux dispositifs de correction d'état.

Plus particulièrement encore, ce dispositif support interactif de correction comporte des moyens principaux de pilotage qui constituent ou coordonnent ces moyens centraux de pilotage de marche et ces moyens centraux de pilotage d'état.

Plus particulièrement, ce dispositif support interactif de correction comporte au moins un remontoir automatique pour montre mécanique ou automatique, sur lequel est fixé au moins un posage de réception de montre, ou respectivement de mouvement.

Dans une application avantageuse, ce dispositif support interactif de correction est un présentoir d'exposition à l'utilisateur ou au public de montres et/ou de mouvements.

Plus particulièrement encore, ce présentoir est conçu pour recevoir une pluralité de montres et/ou de mouvements de même fréquence nominale N0.

Il est possible d'asservir les diverses montres avec un seul système si les montres sont identiques, par exemple, ou individuellement avec des commandes dissociées si elles sont différentes (réglages, modèles, marques, ou autres).

Il est aussi possible d'avoir des classes différentes, et donc de différencier les asservissements, et/ou les corrections d'état entre classes, voire entre montres, si besoin.

L'invention concerne encore une montre qui comporte au moins un premier oscillateur agencé pour générer une oscillation à une fréquence nominale N0, avec une valeur initiale mesurée DI d'écart de marche, laquelle montre comporte un bracelet comportant au moins un tel dispositif d'asservissement.

Plus particulièrement, ce bracelet comporte au moins un dispositif de correction d'état, mais qui est beaucoup plus difficile à intégrer. Aussi, plus particulièrement, ce dispositif de correction d'état, intégré au bracelet, comporte des moyens de pilotage qui sont agencés pour commander l'oscillation de correction du deuxième oscillateur, et qui sont interfacés avec des moyens d'introduction manuelle par l'utilisateur d'une heure affichée ou d'une erreur d'état, tels que clavier, ou interface, ou encore sont interfacés avec un moyen de communication, tel que téléphone mobile ou « Smartphone » ou « iPhone » ou similaire, qui comporte de tels moyens d'introduction manuelle.

Un mode de réalisation particulier concerne un bracelet comportant, en plus de la tête de montre, le système d'asservissement oscillant et la source d'énergie.

Dans une autre exécution, cette montre comporte des moyens de mise en résonance de sa platine à la fréquence nominale N0, ou à un multiple entier, notamment impair, de la fréquence nominale N0.

L'invention concerne encore l'utilisation d'un dispositif d'asservissement comportant un troisième oscillateur, cet oscillateur étant un oscillateur maître de qualité chronométrique supérieure à celle du premier oscillateur, agencé pour générer une oscillation à une fréquence d'excitation NE qui est approximativement égale, ou égale, à une fréquence nominale N0, ou à un multiple entier, notamment impair, de la fréquence nominale N0, avec une valeur maître AM d'écart de marche par rapport à une référence, pour l'ajustement de marche d'une montre. Plus particulièrement cette référence est une référence absolue telle que définie plus haut, dont l'écart de marche est inférieur à 1 seconde par jour, avantageusement inférieur à 0.1 seconde par jour. Cette montre comporte au moins un premier oscillateur, qui est agencé pour générer une oscillation à cette fréquence nominale N0, avec une valeur initiale DI d'écart de marche quelconque. Cet ajustement de marche est fait par la soumission de la montre entière à une oscillation d'excitation générée par le troisième oscillateur, et/ou à un mouvement modulé généré par ce troisième oscillateur, pendant une durée suffisante pour stabiliser l'écart de marche de l'oscillateur de la montre à une valeur d'écart de marche inférieure ou égale, à la valeur maître AM.

L'invention concerne encore l'utilisation d'un dispositif de correction d'état comportant un troisième oscillateur, cet oscillateur étant un oscillateur maître de qualité chronométrique supérieure à celle du premier oscillateur, agencé pour générer une oscillation à une fréquence d'excitation NE, qui est approximativement égale, ou égale, à une fréquence nominale N0, ou à un multiple entier, notamment impair, de ladite fréquence nominale N0, avec une valeur maître AM d'écart de marche par rapport à une référence, et comportant un deuxième oscillateur, qui est un oscillateur correcteur d'état, agencé pour générer une oscillation de correction à une fréquence de correction NC, pour la correction d'état d'une montre. Plus particulièrement cette référence est une référence absolue telle que définie plus haut. Cette montre comporte au moins un premier oscillateur agencé pour générer une oscillation à cette fréquence nominale N0, avec une valeur initiale DI d'écart de marche quelconque. Cette correction d'état est faite par la soumission de la montre entière à une oscillation de correction générée par le deuxième oscillateur, et/ou à un mouvement modulé généré par ce deuxième oscillateur, pendant une durée suffisante pour effectuer la correction requise de l'état de la montre, ou respectivement du mouvement.

L'invention concerne encore l'utilisation d'un dispositif d'ajustement de marche et correction d'état d'une montre. Ce dispositif d'ajustement de marche et correction d'état comporte un troisième oscillateur, cet oscillateur étant un oscillateur maître de qualité chronométrique supérieure à celle du premier oscillateur, qui est agencé pour générer une oscillation d'excitation à une fréquence d'excitation NE, qui est approximativement égale, ou égale, à une fréquence nominale N0, ou à un multiple entier, notamment impair, de ladite fréquence nominale N0, avec une valeur maître AM d'écart de marche par rapport à une référence pour l'ajustement de marche d'une montre. Plus particulièrement cette référence est une référence absolue telle que définie plus haut, dont l'écart de marche est inférieur à 1 seconde par jour, avantageusement inférieur à 0.1 seconde par jour. Cette montre comporte au moins un premier oscillateur, qui est agencé pour générer une oscillation à cette fréquence nominale N0, avec une valeur initiale DI d'écart de marche quelconque. Cet ajustement de marche est fait par la soumission de la montre entière à une oscillation d'excitation générée par le troisième oscillateur, et/ou à un mouvement modulé généré par ce troisième oscillateur, pendant une durée suffisante pour stabiliser l'écart de marche de l'oscillateur de la montre, à une valeur d'écart de marche inférieure ou égale, à la valeur maître AM. Et ce dispositif d'ajustement de marche et correction d'état comporte un deuxième oscillateur, qui est un oscillateur correcteur d'état, qui est agencé pour générer une oscillation à une fréquence de correction NC pour la correction d'état de la montre, par la soumission de cette montre entière à une oscillation de correction générée par ce deuxième oscillateur, et/ou à un mouvement modulé généré par ce deuxième oscillateur, pendant une durée suffisante pour effectuer la correction requise de l'état de la montre.

L'invention concerne encore l'utilisation d'un remontoir automatique pour montre mécanique ou automatique, avec au moins un posage de réception de montre, ou de mouvement, ou similaire pour soumettre au moins une montre entière à une oscillation d'excitation générée par un troisième oscillateur, cet oscillateur étant un oscillateur maître de qualité chronométrique supérieure à celle du premier oscillateur, agencé pour générer une oscillation d'excitation à une fréquence d'excitation qui est approximativement égale, ou égale, à une fréquence nominale N0, ou à un multiple entier, notamment impair, de ladite fréquence nominale N0, avec une valeur maître AM d'écart de marche par rapport à une référence pour l'ajustement de marche d'une montre. Plus particulièrement cette référence est une référence absolue telle que définie plus haut, dont l'écart de marche est inférieur à 1 seconde par jour, avantageusement inférieure à 0.1 seconde par jour, pour l'ajustement de marche d'une montre. Cette montre comporte au moins un premier oscillateur agencé pour générer une oscillation à cette fréquence nominale N0, avec une valeur initiale DI d'écart de marche quelconque.

Ce remontoir automatique comporte des moyens d'excitation, qui sont agencés pour soumettre la montre entière à une oscillation d'excitation générée par le troisième oscillateur, et/ou des moyens d'entraînement agencés pour soumettre la montre entière à un mouvement modulé généré par le troisième oscillateur. Cet ajustement de marche est fait par la soumission de la montre entière à une oscillation d'excitation générée par le troisième oscillateur, et/ou à un mouvement modulé généré par ce troisième oscillateur, pendant une durée suffisante pour stabiliser l'écart de marche de l'oscillateur de la montre à une valeur d'écart de marche inférieure ou égale, à la valeur maître AM. Et ce dispositif d'ajustement de marche et correction d'état comporte un deuxième oscillateur, qui est un oscillateur correcteur d'état, qui est agencé pour générer une oscillation à une fréquence de correction NC pour la correction d'état de la montre par la soumission de cette montre entière à une oscillation de correction générée par ce deuxième oscillateur, et/ou à un mouvement modulé généré par ce deuxième oscillateur, pendant une durée suffisante pour effectuer la correction requise de l'état de la montre.

On comprend que l'ajustement de marche et la correction d'état ne se font pas au même instant. Mais l'une et l'autre peuvent être menées successivement, dans un laps de temps réduit, par exemple pendant une nuit, ou pendant une durée où l'utilisateur n'a pas besoin d'utiliser sa montre.

L'invention présente plusieurs avantages remarquables :
- sa mise en œuvre est compatible avec toutes les montres mécaniques possédant au moins un résonateur avec oscillateur mécanique, coaxial, ou à ancre suisse ;
- sa mise en œuvre ne nécessite pas d'intervention sur la montre, et en particulier pas d'ouverture de la boîte ;
- la position angulaire de la montre, ou du mouvement, sur son posage, est indifférente ;
- dans le cas de mise en œuvre d'un dispositif d'asservissement ou de correction d'état comportant un remontoir automatique, une montre mécanique ou automatique peut à la fois rester armée et parfaitement à l'heure ;
- Il est possible de corriger une erreur d'état en imposant un écart de marche opposé pendant un certain temps ;
- Il est également possible de corriger les montres qui retardent, et qui présentent une marche négative de quelques secondes par jour ;
- le principe d'asservissement d'un écart de marche nul ne nécessite pas forcément de rétroaction; tandis que la correction d'état nécessite par contre la connaissance de l'état des afficheurs ou aiguilles, notamment par vision ;
- l'utilisateur peut librement, et de façon réversible, décider d'imposer de l'avance ou du retard à sa montre.

Bien entendu, si l'invention est conçue pour effectuer des ajustements de marche et des corrections d'état sans ouvrir la montre et sans séparer le mouvement de la boîte, elle s'applique a fortiori à un mouvement seul.

Dans une variante particulière, on applique l'invention à l'ajustement de marche d'une montre électronique, avec bien sûr un troisième oscillateur dont l'écart de marche est sensiblement inférieur à celui des montres électroniques usuelles.

## Revendications

1. Procédé de correction d'état d'une montre ou respectivement un mouvement, ladite montre ou respectivement ledit mouvement comportant au moins un premier oscillateur agencé pour générer une oscillation à une fréquence nominale (N0), **caractérisé en ce qu'**on utilise un dispositif de correction d'état comportant un deuxième oscillateur, cet oscillateur étant un oscillateur correcteur d'état, agencé pour générer une oscillation à une fréquence de correction (NC) pour imposer une oscillation et/ou un mouvement à ladite montre entière ou respectivement audit mouvement entier, pendant une phase de rattrapage d'état après un instant initial d'activation dudit dispositif de correction d'état, la durée de ladite phase de rattrapage d'état étant ajustée pour rattraper exactement une erreur d'état qu'on mesure ou évalue sur ladite montre ou respectivement ledit mouvement audit instant initial d'activation, **en ce qu'**on mesure la valeur initiale (DI) d'écart de marche dudit premier oscillateur, et **en ce qu'**on intègre audit dispositif de correction d'état un remontoir pour montres mécaniques ou automatiques, agencé pour mouvoir au moins un posage sur lequel on fixe ladite moins une montre ou respectivement ledit au moins un mouvement.

2. Procédé d'ajustement de marche et correction d'état d'une montre ou respectivement un mouvement, ladite montre ou respectivement ledit mouvement comportant au moins un premier oscillateur agencé pour générer une oscillation à une fréquence nominale (N0), **caractérisé en ce qu'**on utilise un dispositif d'asservissement comportant un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à ladite fréquence nominale (N0), ou à un multiple entier de ladite fréquence nominale (N0), et **en ce qu'**on soumet ladite montre entière ou respectivement ledit mouvement entier à une oscillation d'excitation générée par ledit troisième oscillateur et/ou à un mouvement modulé généré par ledit troisième oscillateur, après un instant initial d'activation dudit dispositif d'asservissement, au moins pendant une phase de transition à l'issue de laquelle la fréquence de l'oscillateur de ladite montre ou respectivement dudit mouvement est stabilisée à ladite fréquence d'excitation (NE), et **en ce qu'**on met en œuvre le procédé de correction d'état selon la revendication 1, et **en ce qu'**on enchaîne au moins partiellement ladite phase de rattrapage d'état et ladite phase de transition.

3. Dispositif de correction d'état pour la correction d'état d'une montre ou respectivement d'un mouvement, ladite montre ou respectivement ledit mouvement comportant au moins un premier oscillateur agencé pour générer une oscillation à une fréquence nominale (N0), avec une valeur initiale (DI) d'écart de marche, **caractérisé en ce que** ledit dispositif de correction d'état comporte un deuxième oscillateur, cet oscillateur étant un oscillateur correcteur d'état, agencé pour générer une oscillation à une fréquence de correction (NC), et **en ce que** ledit dispositif de correction d'état est agencé pour soumettre ladite montre entière ou respectivement ledit mouvement entier à une oscillation générée par ledit deuxième oscillateur, et/ou à un mouvement modulé généré par ledit deuxième oscillateur, et **caractérisé en ce que** ledit dispositif de correction d'état comporte des moyens de pilotage agencés pour commander l'oscillation dudit deuxième oscillateur et interfacés avec des moyens de mesure de l'état de ladite montre ou respectivement dudit mouvement, que comporte ledit dispositif de correction d'état.

4. Dispositif de correction d'état selon la revendication 3, **caractérisé en ce que** des dits moyens de mesure de l'état de ladite montre ou respectivement dudit mouvement sont des moyens optiques de vision et de traitement d'image.

5. Dispositif de correction d'état selon la revendication 3 ou 4, **caractérisé en ce que** ledit dispositif de correction d'état comporte des moyens de pilotage agencés pour commander l'oscillation dudit deuxième oscillateur et interfacés avec des moyens d'introduction manuelle par l'utilisateur d'une heure affichée ou d'un écart d'état.

6. Dispositif de correction d'état selon l'une des revendications 3 à 5, **caractérisé en ce que** ledit dispositif de correction d'état comporte un remontoir automatique pour montre mécanique ou automatique avec au moins un posage de réception de montre ou respectivement de mouvement, au niveau duquel posage ledit dispositif de correction d'état comporte des moyens d'excitation agencés pour soumettre ladite montre entière ou respectivement ledit mouvement entier à une oscillation générée par ledit deuxième oscillateur, et/ou des moyens d'entraînement agencés pour soumettre ladite montre entière ou respectivement ledit mouvement entier à un mouvement modulé généré par ledit deuxième oscillateur.

7. Dispositif d'ajustement de marche et correction d'état d'une montre ou respectivement un mouvement, comportant au moins un dispositif de correction d'état selon l'une des revendications 3 à 6, ladite montre ou respectivement ledit mouvement comportant au moins un premier oscillateur agencé pour générer une oscillation à une fréquence nominale (N0), avec une valeur initiale (DI) d'écart de marche, **caractérisé en ce que** ledit dispositif d'ajustement de marche et correction d'état comporte au moins un dispositif d'asservissement pour l'ajustement de marche d'une montre ou respectivement d'un mouvement, **caractérisé en ce que** ledit dispositif d'asservissement comporte un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à ladite fréquence nominale (N0), ou à un multiple entier de ladite fréquence nominale (N0), avec une valeur maître (AM) d'écart de marche par rapport à une référence externe, ladite valeur maître (AM) étant plus faible que ladite valeur initiale (DI) d'écart de marche, et **en ce que** ledit dispositif d'asservissement est agencé pour soumettre ladite montre entière ou respectivement ledit mouvement entier à une oscillation d'excitation générée par ledit troisième oscillateur et/ou à un mouvement modulé généré par ledit troisième oscillateur, et **en ce que** ledit dispositif d'ajustement de marche et correction d'état comporte des moyens principaux de pilotage, qui sont agencés pour commander l'oscillation d'excitation dudit troisième oscillateur et interfacés avec des moyens de mesure de l'écart de marche de ladite montre ou respectivement dudit mouvement, que comporte ledit au moins un dispositif d'asservissement, et pour commander l'oscillation dudit deuxième oscillateur, et interfacés avec des moyens de mesure de l'état de ladite montre ou respectivement dudit mouvement, que comporte ledit au moins un dispositif de correction d'état.

8. Dispositif support interactif de correction de montre ou respectivement de mouvement comportant au moins un dispositif de correction d'état selon l'une des revendications 3 à 6, et au moins un dispositif d'asservissement pour l'ajustement de marche d'une montre ou respectivement d'un mouvement, ladite montre ou respectivement ledit mouvement comportant au moins un premier oscillateur agencé pour générer une oscillation à une fréquence nominale (N0), avec une valeur initiale (DI) d'écart de marche, **caractérisé en ce que** ledit dispositif d'asservissement comporte un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à ladite fréquence nominale (N0), ou à un multiple entier de ladite fréquence nominale (N0), avec une valeur maître (AM) d'écart de marche par rapport à une référence externe, qui est plus faible que ladite valeur initiale (DI) d'écart de marche, et **en ce que** ledit dispositif d'asservissement est agencé pour soumettre ladite montre entière ou respectivement ledit mouvement entier à une oscillation d'excitation générée par ledit troisième oscillateur et/ou à un mouvement modulé généré par ledit troisième oscillateur, **caractérisé en ce que** ledit dispositif support interactif de correction comporte des moyens centraux de pilotage de marche pour ajuster à une valeur identique d'écart de marche toutes les montres soumises auxdits dispositifs d'asservissement, **caractérisé en ce que** ledit dispositif support interactif de correction comporte des moyens centraux de pilotage d'état pour ajuster à une valeur identique d'état toutes les montres soumises auxdits dispositifs de correction d'état.

9. Dispositif support interactif de correction de montre ou respectivement de mouvement selon la revendication 8, **caractérisé en ce que** ledit dispositif support interactif de correction comporte des moyens principaux de pilotage constituant ou coordonnant lesdits moyens centraux de pilotage de marche et lesdits moyens centraux de pilotage d'état.

10. Dispositif support interactif de correction de montre ou respectivement de mouvement selon la revendication 8 ou 9, **caractérisé en ce que** ledit dispositif support interactif de correction comporte au moins un remontoir automatique pour montre mécanique ou automatique, sur lequel est fixé au moins un posage de réception de montre ou respectivement de mouvement.

11. Dispositif support interactif de correction de montre ou respectivement de mouvement selon l'une des revendications 8 à 10, **caractérisé en ce que** ledit dispositif support interactif de correction est un présentoir d'exposition au public de montres et/ou de mouvements.

12. Montre comportant au moins un premier oscillateur agencé pour générer une oscillation à une fréquence nominale (N0), avec une valeur initiale (DI) d'écart de marche, **caractérisée en ce que** ladite montre comporte un bracelet comportant au moins un dispositif d'asservissement pour l'ajustement de marche d'une montre ou respectivement d'un mouvement, ladite montre ou respectivement ledit mouvement comportant au moins un premier oscillateur agencé pour générer une oscillation à une fréquence nominale (N0), avec une valeur initiale (DI) d'écart de marche, **caractérisé en ce que** ledit dispositif d'asservissement comporte un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à ladite fréquence nominale (N0), ou à un multiple entier de ladite fréquence nominale (N0), avec une valeur maître (AM) d'écart de marche par rapport à une référence, qui est plus faible que ladite valeur initiale (DI) d'écart de marche, et **en ce que** ledit dispositif d'asservissement est agencé pour soumettre ladite montre entière ou respectivement ledit mouvement entier à une oscillation d'excitation générée par ledit troisième oscillateur et/ou à un mouvement modulé généré par ledit troisième oscillateur, et **caractérisée en ce que** ledit bracelet comporte au moins un dispositif de correction d'état comportant des moyens de pilotage qui sont agencés pour commander l'oscillation de correction d'un deuxième oscillateur, cet oscillateur étant un oscillateur correcteur d'état, agencé pour générer une oscillation à une fréquence de correction (NC) pour imposer une oscillation et/ou un mouvement à ladite montre entière ou respectivement audit mouvement entier, pendant une phase de rattrapage d'état après un instant initial d'activation dudit dispositif de correction d'état, la durée de ladite phase de rattrapage d'état étant ajustée pour rattraper exactement une erreur d'état qu'on mesure ou évalue sur ladite montre ou respectivement ledit mouvement audit instant initial d'activation, les moyens de pilotage étant interfacés avec des moyens d'introduction manuelle par l'utilisateur d'une heure affichée ou d'un écart d'état ou étant interfacés avec un moyen de communication qui comporte de tels moyens d'introduction manuelle.

13. Montre selon la revendication 12, **caractérisée en ce que** ladite montre comporte des moyens de mise en résonance de sa platine à ladite fréquence nominale (N0), ou à un multiple entier de ladite fréquence nominale (N0).

14. Utilisation d'un dispositif de correction d'état selon l'une des revendications 3 à 6, comportant un deuxième oscillateur, cet oscillateur étant un oscillateur correcteur d'état, agencé pour générer une oscillation à une fréquence de correction (NC) pour la correction d'état d'une montre ou respectivement un mouvement, ladite montre ou respectivement ledit mouvement comportant au moins un premier oscillateur agencé pour générer une oscillation à ladite fréquence nominale (N0) avec une valeur initiale (DI) d'écart de marche, par la soumission de ladite montre entière ou respectivement ledit mouvement entier à une oscillation générée par ledit deuxième oscillateur et/ou à un mouvement modulé généré par ledit deuxième oscillateur, pendant une durée suffisante pour effectuer la correction requise de l'état de ladite montre ou respectivement ledit mouvement.

15. Utilisation d'un dispositif d'ajustement de marche et correction d'état d'une montre ou respectivement un mouvement, ladite montre ou respectivement ledit mouvement comportant au moins un premier oscillateur agencé pour générer une oscillation à une fréquence nominale (N0), avec une valeur initiale (DI) d'écart de marche, ledit dispositif d'ajustement de marche et correction d'état comportant un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à une fréquence nominale (N0), ou à un multiple entier de ladite fréquence nominale (N0), avec une valeur maître (AM) d'écart de marche par rapport à une référence externe, pour l'ajustement de marche d'une montre ou respectivement un mouvement, ledit premier oscillateur étant agencé pour générer une oscillation à ladite fréquence nominale (N0) avec une valeur initiale (DI) d'écart de marche supérieure à ladite valeur maître (AM), par la soumission de ladite montre entière ou respectivement ledit mouvement entier à une oscillation d'excitation générée par ledit troisième oscillateur et/ou à un mouvement modulé généré par ledit troisième oscillateur, pendant une durée suffisante pour stabiliser l'écart de marche de l'oscillateur de ladite montre ou respectivement dudit mouvement à un écart de marche inférieur ou égal à ladite valeur maître (AM), et ledit dispositif d'ajustement de marche et correction d'état comportant un deuxième oscillateur, cet oscillateur étant un oscillateur correcteur d'état, agencé pour générer une oscillation à une fréquence de correction (NC) pour la correction d'état de ladite montre ou respectivement dudit mouvement, par la soumission de ladite montre entière ou respectivement dudit mouvement entier à une oscillation générée par ledit deuxième oscillateur et/ou à un mouvement modulé généré par ledit deuxième oscillateur, pendant une durée suffisante pour effectuer la correction requise de l'état de ladite montre ou respectivement ledit mouvement.

16. Utilisation d'un remontoir automatique pour montre mécanique ou automatique avec au moins un posage de réception de montre ou respectivement de mouvement, pour soumettre au moins une montre entière ou respectivement un mouvement entier à une oscillation d'excitation générée par un troisième oscillateur, cet oscillateur étant un oscillateur maître de qualité chronométrique supérieure à celle dudit premier oscillateur, agencé pour générer une oscillation d'excitation à une fréquence d'excitation (NE), qui est approximativement égale, ou égale, à une fréquence nominale (N0), ou à un multiple entier de ladite fréquence nominale (N0), avec une valeur maître (AM) d'écart de marche par rapport à une référence externe, pour l'ajustement de marche d'une montre ou respectivement un mouvement, ladite montre ou respectivement ledit mouvement comportant au moins un premier oscillateur agencé pour générer une oscillation à ladite fréquence nominale (N0), avec une valeur initiale (DI) d'écart de marche supérieure à ladite valeur maître (AM), par-la soumission de ladite montre entière ou respectivement dudit mouvement entier à une oscillation d'excitation générée par ledit troisième oscillateur et/ou à un mouvement modulé généré par ledit troisième oscillateur, pendant une durée suffisante pour stabiliser l'écart de marche de l'oscillateur de ladite montre ou respectivement dudit mouvement à un écart de marche inférieur ou égal à ladite valeur maître (AM), et ledit remontoir comportant un deuxième oscillateur, cet oscillateur étant un oscillateur correcteur d'état, agencé pour générer une oscillation à une fréquence de correction (NC) pour la correction d'état de ladite montre ou respectivement dudit mouvement, par la soumission de ladite montre entière ou respectivement dudit mouvement entier à une oscillation générée par ledit deuxième oscillateur et/ou à un mouvement modulé généré par ledit deuxième oscillateur, pendant une durée suffisante pour effectuer la correction requise de l'état de ladite montre ou respectivement ledit mouvement.

## Patentansprüche

1. Verfahren zum Korrigieren des Stands einer Armbanduhr beziehungsweise eines Uhrwerks, wobei die Armbanduhr beziehungsweise das Uhrwerk mindestens einen ersten Oszillator beinhaltet, der angeordnet ist, um eine Schwingung mit einer nominalen Frequenz (N0) zu erzeugen, **dadurch gekennzeichnet, dass** eine Standskorrekturvorrichtung verwendet wird, die einen zweiten Oszillator beinhaltet, wobei dieser Oszillator ein Standskorrekturoszillator ist, der angeordnet ist, um eine Schwingung mit einer Korrekturfrequenz (NC) zu erzeugen, um der gesamten Armbanduhr beziehungsweise dem gesamten Uhrwerk während einer Standseinholphase nach einem Aktivierungsanfangszeitpunkt der Standskorrekturvorrichtung eine Schwingung und/oder eine Bewegung aufzuzwingen, wobei die Dauer der Standseinholphase angepasst ist, um exakt einen Standsfehler einzuholen, der in der Armbanduhr beziehungsweise dem Uhrwerk zum Aktivierungsanfangszeitpunkt gemessen oder bewertet wird, dadurch, dass der Anfangswert (DI) einer Gangabweichung des ersten Oszillators gemessen wird, und dadurch, dass in der Standskorrekturvorrichtung eine Aufzugeinrichtung für mechanische oder automatische Uhren integriert wird, der angeordnet ist, um mindestens eine Aufsetzvorrichtung zu bewegen, auf der die mindestens eine Armbanduhr beziehungsweise das mindestens eine Uhrwerk befestigt wird.

2. Verfahren zum Regulieren der Ganggenauigkeit und Korrigieren des Stands einer Armbanduhr beziehungsweise eines Uhrwerks, wobei die Armbanduhr beziehungsweise das Uhrwerk mindestens einen ersten Oszillator beinhaltet, der angeordnet ist, um eine Schwingung mit einer nominalen Frequenz (N0) zu erzeugen, **dadurch gekennzeichnet, dass** eine regeltechnische Abhängigkeitsvorrichtung verwendet wird, die einen dritten Oszillator beinhaltet, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0) ist, und dadurch, dass die gesamte Armbanduhr beziehungsweise das gesamte Uhrwerk einer Anregungsschwingung, die von dem dritten Oszillator erzeugt wird, und/oder einer modulierten Bewegung, die von dem dritten Oszillator erzeugt wird, nach einem Aktivierungsanfangszeitpunkt der regeltechnischen Abhängigkeitsvorrichtung mindestens während einer Übergangsphase unterzogen wird, an deren Ende die Frequenz des Oszillators der Armbanduhr beziehungsweise des Uhrwerks auf der Anregungsfrequenz (NE) stabilisiert wird, und dadurch, dass das Verfahren zum Korrigieren nach Anspruch 1 umgesetzt wird, und dadurch, dass die Standseinholphase und die Übergangsphase mindestens teilweise aneinandergereiht werden.

3. Vorrichtung zum Korrigieren eines Stands zum Korrigieren des Stands einer Armbanduhr beziehungsweise eines Uhrwerks, wobei die Armbanduhr beziehungsweise das Uhrwerk mindestens einen ersten Oszillator beinhaltet, der angeordnet ist, um eine Schwingung mit einer nominalen Frequenz (N0) mit einem Anfangswert (DI) einer Gangabweichung zu erzeugen, **dadurch gekennzeichnet, dass** die Standskorrekturvorrichtung einen zweiten Oszillator beinhaltet, wobei dieser Oszillator ein Standskorrekturoszillator ist, der angeordnet ist, um eine Schwingung mit einer Korrekturfrequenz (NC) zu erzeugen, und dadurch, dass die Standskorrekturvorrichtung angeordnet ist, um die gesamte Armbanduhr beziehungsweise das gesamte Uhrwerk einer Schwingung, die von dem zweiten Oszillator erzeugt wird, und/oder einer modulierten Bewegung zu unterziehen, die von dem zweiten Oszillator erzeugt wird, und **dadurch gekennzeichnet, dass** die Standskorrekturvorrichtung Mittel zum Steuern beinhaltet, die angeordnet sind, um die Schwingung des zweiten Oszillators zu steuern, und in Schnittstelle mit Mitteln zum Messen des Stands der Armbanduhr beziehungsweise des Uhrwerks, die die Standskorrekturvorrichtung beinhaltet.

4. Vorrichtung zum Korrigieren eines Stands nach Anspruch 3, **dadurch gekennzeichnet, dass** Mittel zum Messen des Stands der Armbanduhr beziehungsweise des Uhrwerks optische Visions- und Bildverarbeitungsmittel sind.

5. Vorrichtung zum Korrigieren eines Stands nach Anspruch 3 oder 4, **dadurch gekennzeichnet, dass** die Standskorrekturvorrichtung Steuermittel beinhaltet, die angeordnet sind, um die Schwingung des zweiten Oszillators zu steuern, und in Schnittstelle mit Mitteln zum manuellen Einführen durch den Nutzer einer angezeigten Stunde oder einer Standsabweichung.

6. Vorrichtung zum Korrigieren eines Stands nach einem der Ansprüche 3 bis 5, **dadurch gekennzeichnet, dass** die Standskorrekturvorrichtung eineautomatische Aufzugeinrichtung für eine mechanische oder automatische Armbanduhr mit mindestens einer Aufsetzvorrichtung zum Aufnehmen einer Armbanduhr beziehungsweise eines Uhrwerks beinhaltet, wobei die Standskorrekturvorrichtung im Bereich der Aufsetzvorrichtung Anregungsmittel beinhaltet, die angeordnet sind, um die gesamte Armbanduhr beziehungsweise das gesamte Uhrwerk einer Schwingung zu unterziehen, die durch den zweiten Oszillator erzeugt wird, und/oder Antriebsmittel, die angeordnet sind, um die gesamte Armbanduhr beziehungsweise das gesamte Uhrwerk einer modulierten Bewegung zu unterziehen, die durch den zweiten Oszillator erzeugt wird.

7. Vorrichtung zum Regulieren der Ganggenauigkeit und Korrigieren des Stands einer Armbanduhr beziehungsweise eines Uhrwerks, die mindestens eine Vorrichtung zum Korrigieren eines Stands nach einem der Ansprüche 3 bis 6 beinhaltet, wobei die Armbanduhr beziehungsweise das Uhrwerk mindestens einen ersten Oszillator beinhaltet, der angeordnet ist, um eine Schwingung mit einer nominalen Frequenz (N0) mit einem Anfangswert (DI) einer Gangabweichung zu erzeugen, **dadurch gekennzeichnet, dass** die Vorrichtung zum Regulieren der Ganggenauigkeit und Korrigieren eines Stands mindestens eine regeltechnische Abhängigkeitsvorrichtung zum Regulieren der Ganggenauigkeit einer Armbanduhr beziehungsweise eines Uhrwerks beinhaltet, **dadurch gekennzeichnet, dass** die regeltechnische Abhängigkeitsvorrichtung einen dritten Oszillator beinhaltet, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0) mit einem Meisterwert (AM) einer Gangabweichung in Bezug auf eine externe Referenz ist, wobei der Meisterwert (AM) kleiner als der Anfangswert (DI) einer Gangabweichung ist, und dadurch, dass die regeltechnische Abhängigkeitsvorrichtung angeordnet ist, um die gesamte Armbanduhr beziehungsweise das gesamte Uhrwerk einer Anregungsschwingung, die von dem dritten Oszillator erzeugt wird, und/oder einer modulierten Bewegung zu unterziehen, die von dem dritten Oszillator erzeugt wird, und dadurch, dass die Vorrichtung zum Regulieren der Ganggenauigkeit und Korrigieren des Stands Hauptsteuerungsmittel beinhaltet, die angeordnet sind, um die Anregungsschwingung des dritten Oszillators zu steuern, und in Schnittstelle mit Mitteln zum Messen der Gangabweichung der Armbanduhr beziehungsweise des Uhrwerks, die die regeltechnische Abhängigkeitsvorrichtung beinhaltet, und um die Schwingung des zweiten Oszillators zu steuern, und in Schnittstelle mit Mitteln zum Messen des Stands der Armbanduhr beziehungsweise des Uhrwerks, die die mindestens eine Standskorrekturvorrichtung beinhaltet.

8. Interaktive Stützvorrichtung zum Korrigieren einer Armbanduhr beziehungsweise eines Uhrwerks, mindestens eine Vorrichtung zum Korrigieren des Stands nach einem der Ansprüche 3 bis 6 und mindestens eine regeltechnische Abhängigkeitsvorrichtung zum Regulieren der Ganggenauigkeit einer Armbanduhr beziehungsweise eines Uhrwerks beinhaltend, wobei die Armbanduhr beziehungsweise das Uhrwerk mindestens einen ersten Oszillator beinhaltet, der angeordnet ist, um eine Schwingung mit einer nominalen Frequenz (N0) mit einem Anfangswert (DI) einer Gangabweichung zu erzeugen, **dadurch gekennzeichnet, dass** die regeltechnische Abhängigkeitsvorrichtung einen dritten Oszillator beinhaltet, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0) mit einem Meisterwert (AM) einer Gangabweichung in Bezug auf eine externe Referenz ist, der kleiner als der Anfangswert (DI) einer Gangabweichung ist, und dadurch, dass die regeltechnische Abhängigkeitsvorrichtung angeordnet ist, um die gesamte Armbanduhr beziehungsweise das gesamte Uhrwerk einer Anregungsschwingung, die von dem dritten Oszillator erzeugt wird, und/oder einer modulierten Bewegung zu unterziehen, die von dem dritten Oszillator erzeugt wird, **dadurch gekennzeichnet, dass** die interaktive Stützvorrichtung zum Korrigieren zentrale Gangsteuerungsmittel beinhaltet, um alle Armbanduhren, die den regeltechnischen Abhängigkeitsvorrichtungen unterzogen werden, auf einen identischen Gangabweichungswert zu regulieren.

9. Interaktive Stützvorrichtung zum Korrigieren einer Armbanduhr beziehungsweise eines Uhrwerks nach Anspruch 8, **dadurch gekennzeichnet, dass** die interaktive Stützvorrichtung zum Korrigieren Hauptsteuermittel beinhaltet, die die zentralen Gangsteuerungsmittel und die zentralen Standssteuermittel bilden oder koordinieren.

10. Interaktive Stützvorrichtung zum Korrigieren einer Armbanduhr beziehungsweise eines Uhrwerks nach Anspruch 8 oder 9, **dadurch gekennzeichnet, dass** die interaktive Stützvorrichtung zum Korrigieren mindestens eine automatische Aufzugeinrichtung für eine mechanische oder automatische Armbanduhr beinhaltet, auf der mindestens eine Aufsetzvorrichtung zur Aufnahme einer Armbanduhr beziehungsweise eines Uhrwerks befestigt ist.

11. Interaktive Stützvorrichtung zum Korrigieren einer Armbanduhr beziehungsweise eines Uhrwerks nach einem der Ansprüche 8 bis 10, **dadurch gekennzeichnet, dass** die interaktive Stützvorrichtung zum Korrigieren ein Präsentationsständer zur Ausstellung von Armbanduhren und/oder Uhrwerken in der Öffentlichkeit ist.

12. Armbanduhr, mindestens einen ersten Oszillator beinhaltend, der angeordnet ist, um eine Schwingung mit einer nominalen Frequenz (N0) mit einem Anfangswert (DI) einer Gangabweichung zu erzeugen, **dadurch gekennzeichnet, dass** die Armbanduhr ein Armband beinhaltet, das mindestens eine regeltechnische Abhängigkeitsvorrichtung zum Regulieren der Ganggenauigkeit einer Armbanduhr beziehungsweise eines Uhrwerks beinhaltet, wobei die Armbanduhr beziehungsweise das Uhrwerk mindestens einen ersten Oszillator beinhaltet, der angeordnet ist, um eine Schwingung mit einer nominalen Frequenz (N0) mit einem Anfangswert (DI) einer Gangabweichung zu erzeugen, **dadurch gekennzeichnet, dass** regeltechnische Abhängigkeitsvorrichtung einen dritten Oszillator beinhaltet, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0) mit einem Meisterwert (AM) einer Gangabweichung in Bezug auf eine Referenz ist, der kleiner als der Anfangswert (DI) einer Gangabweichung ist, und dadurch, dass die regeltechnische Abhängigkeitsvorrichtung angeordnet ist, um die gesamte Armbanduhr beziehungsweise das gesamte Uhrwerk einer Anregungsschwingung, die von dem dritten Oszillator erzeugt wird, und/oder einer modulierten Bewegung zu unterziehen, die von dem dritten Oszillator erzeugt wird, und **dadurch gekennzeichnet, dass** das Armband mindestens eine Standskorrekturvorrichtung beinhaltet, die Mittel zum Steuern beinhaltet, die angeordnet sind, um die Korrekturschwingung eines zweiten Oszillators zu steuern, wobei dieser Oszillator ein Standskorrekturoszillator ist, der angeordnet ist, um eine Schwingung mit einer Korrekturfrequenz (NC) zu erzeugen, um der gesamten Armbanduhr beziehungsweise dem gesamten Uhrwerk während einer Standseinholphase nach einem Aktivierungsanfangszeitpunkt der Standskorrekturvorrichtung eine Schwingung und/oder eine Bewegung aufzuzwingen, wobei die Dauer der Standseinholphase reguliert wird, um exakt einen Standsfehler einzuholen, der in der Armbanduhr beziehungsweise dem Uhrwerk zum Aktivierungsanfangszeitpunkt gemessen oder bewertet wird, wobei die Steuermittel in Schnittstelle mit Mitteln zum manuellen Einführen durch den Nutzer einer angezeigten Stunde oder einer Standsabweichung sind, oder in Schnittstelle mit einem Kommunikationsmittel sind, das solche Mittel zum manuellen Einführen beinhalten.

13. Armbanduhr nach Anspruch 12, **dadurch gekennzeichnet, dass** die Armbanduhr Mittel zum Versetzen in Resonanz ihrer Werkplatte auf die nominale Frequenz (N0) oder ein ganzzahliges Vielfaches der nominalen Frequenz (N0) beinhaltet.

14. Verwendung einer Vorrichtung zum Korrigieren eines Stands nach einem der Ansprüche 3 bis 6, einen zweiten Oszillator beinhaltend, wobei dieser Oszillator ein Standskorrekturoszillator ist, der angeordnet ist, um eine Schwingung mit einer Korrekturfrequenz (NC) für die Standskorrektur einer Armbanduhr beziehungsweise eines Uhrwerks zu erzeugen, wobei die Armbanduhr beziehungsweise das Uhrwerk mindestens einen ersten Oszillator beinhaltet, der angeordnet ist, um eine Schwingung mit der nominalen Frequenz (N0) mit einem Anfangswert (DI) einer Gangabweichung durch Unterziehen der gesamten Armbanduhr beziehungsweise des gesamten Uhrwerks einer Schwingung zu erzeugen, die durch den zweiten Oszillator erzeugt wird, und/oder einer modulierten Bewegung, die durch den zweiten Oszillator erzeugt wird, für eine Dauer, die ausreichend ist, um die benötigte Korrektur des Stands der Armbanduhr beziehungsweise des Uhrwerks durchzuführen.

15. Verwendung einer Vorrichtung zum Regulieren einer Ganggenauigkeit und Korrigieren eines Stands einer Armbanduhr beziehungsweise eines Uhrwerks, mindestens einen ersten Oszillator beinhaltend, der angeordnet ist, um eine Schwingung mit einer nominalen Frequenz (N0) mit einem Anfangswert (DI) einer Gangabweichung zu erzeugen, wobei die Vorrichtung zum Regulieren einer Ganggenauigkeit und Korrigieren eines Stands einen dritten Oszillator beinhaltet, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0) mit einem Meisterwert (AM) einer Gangabweichung in Bezug auf eine externe Referenz zum Regulieren einer Ganggenauigkeit einer Armbanduhr beziehungsweise eines Uhrwerks ist, wobei der erste Oszillator angeordnet ist, um eine Schwingung mit der nominalen Frequenz (N0) mit einem Anfangswert (DI) einer Gangabweichung zu erzeugen, der größer als der Meisterwert (AM) ist, durch Unterziehen der gesamten Armbanduhr beziehungsweise des gesamten Uhrwerks einer Anregungsschwingung, die durch den dritten Oszillator erzeugt wird, und/oder einer modulierten Bewegung, die durch den dritten Oszillator erzeugt wird, für eine Dauer, die ausreichend ist, um die Gangabweichung des Oszillators der Armbanduhr beziehungsweise des Uhrwerks auf einer Gangabweichung zu stabilisieren, die kleiner oder gleich dem Meisterwert (AM) ist, wobei die Vorrichtung zum Regulieren einer Ganggenauigkeit und Korrigieren eines Stands einen zweiten Oszillator beinhaltet, wobei dieser Oszillator ein Standskorrekturoszillator ist, der angeordnet ist, um eine Schwingung mit einer Korrekturfrequenz (NC) zum Korrigieren des Stands der Armbanduhr beziehungsweise des Uhrwerks durch Unterziehen der gesamten Armbanduhr beziehungsweise des gesamten Uhrwerks einer Schwingung erzeugt, die durch den zweiten Oszillator erzeugt wird, und/oder einer modulierten Bewegung, die durch den zweiten Oszillator erzeugt wird, für eine Dauer, die ausreichend ist, um die nötige Korrektur des Stands der Armbanduhr beziehungsweise des Uhrwerks durchzuführen.

16. Verwendung einer automatischen Aufzugeinrichtung für eine mechanische oder automatische Armbanduhr mit mindestens einer Aufsetzvorrichtung zur Aufnahme einer Armbanduhr beziehungsweise eines Uhrwerks, um mindestens eine gesamte Armbanduhr beziehungsweise ein gesamtes Uhrwerk einer Anregungsschwingung zu unterziehen, die durch einen dritten Oszillator erzeugt wird, wobei dieser Oszillator ein Meisteroszillator mit einer besseren chronometrischen Qualität als jener des ersten Oszillators ist, der angeordnet ist, um eine Anregungsschwingung mit einer Anregungsfrequenz (NE) zu erzeugen, die annähernd gleich, oder gleich der nominalen Frequenz (N0), oder einem ganzzahligen Vielfachen der nominalen Frequenz (N0), mit einem Meisterwert (AM) für eine Gangabweichung in Bezug auf eine externe Referenz ist, zum Regulieren der Ganggenauigkeit einer Armbanduhr beziehungsweise eines Uhrwerks, wobei die Armbanduhr beziehungsweise das Uhrwerk mindestens einen ersten Oszillator beinhaltet, der angeordnet ist, um eine Schwingung mit der nominalen Frequenz (N0) mit einem Anfangswert (DI) einer Gangabweichung zu erzeugen, der größer als der Meisterwert (AM) ist, durch Unterziehen der gesamten Armbanduhr beziehungsweise des gesamten Uhrwerks einer Schwingung, die durch den dritten Oszillator erzeugt wird, und/oder einer modulierten Bewegung, die durch den dritten Oszillator erzeugt wird, für eine Dauer, die ausreichend ist, um die Gangabweichung des Oszillators der Armbanduhr beziehungsweise des Uhrwerks auf einer Gangabweichung zu stabilisieren, die kleiner oder gleich dem Meisterwert (AM) ist, und die Aufzugeinrichtung einen zweiten Oszillator beinhaltet, wobei dieser Oszillator ein Standskorrekturoszillator ist, der angeordnet ist, um eine Schwingung mit einer Korrekturfrequenz (NC) zum Korrigieren eines Stands der Armbanduhr beziehungsweise des Uhrwerks durch Unterziehen der gesamten Armbanduhr beziehungsweise des gesamten Uhrwerks einer Schwingung zu erzeugen, die durch den zweiten Oszillator erzeugt wird, und/oder einer modulierten Bewegung, die durch den zweiten Oszillator erzeugt wird, für eine Dauer, die ausreichend ist, um die nötige Korrektur des Stands der Armbanduhr beziehungsweise des Uhrwerks durchzuführen.

## Claims

1. Method for correcting the state of a watch or respectively a movement, said watch or respectively said movement including at least a first oscillator arranged to generate oscillation at a nominal frequency (N0), **characterised in that** there is used a state correction device including a second oscillator, this oscillator being a state correction oscillator, arranged to generate oscillation at a correction frequency (NC) to impose oscillation and/or a motion on said entire watch, or respectively on said entire movement, during a state correction phase after an initial moment of actuation of said state correction device, the duration of said state correction phase being adjusted to exactly correct a state error that is measured or evaluated on said watch or respectively said movement at said initial moment of actuation, **in that** the initial variation of rate value (DI) of said first oscillator is measured,
and **in that** there is incorporated in said state correction device a winder for mechanical or automatic watches, arranged to move at least one support on which is fixed said at least one watch or respectively said at least one movement.

2. Method for adjusting the rate and correcting the state of a watch or respectively a movement, said watch or respectively said movement including at least a first oscillator arranged to generate oscillation at a nominal frequency (N0), **characterised in that** there is used a servo device including a third oscillator, this oscillator being a master oscillator of higher chronometric quality than that of said first oscillator, arranged to generate excitation oscillation at an excitation frequency (NE), which is approximately equal to, or equal, to said nominal frequency (N0), or to an integer multiple of said nominal frequency (N0), and **in that** said entire watch or respectively said entire movement is subjected to excitation oscillation generated by said third oscillator and/or to a modulated motion generated by said third oscillator, after an initial moment of actuation of said servo device, at least during a transition phase at the end of which the frequency of the oscillator of said watch or respectively of said movement is stabilised at said excitation frequency (NE), and **in that** the state correction method according to claim 1 is implemented, and **in that** said state correction phase and said transition phase are at least partially performed one after the other.

3. State correction device for correcting the state of a watch or respectively of a movement, said watch or respectively said movement including at least a first oscillator arranged to generate oscillation at a nominal frequency (N0), with an initial variation of rate value (DI), **characterised in that** said state correction device includes a second oscillator, this oscillator being a state correction oscillator, arranged to generate oscillation at a correction frequency (NC), and **in that** said state correction device is arranged to subject said entire watch or respectively said entire movement to oscillation generated by said second oscillator, and/or to a modulated motion generated by said second oscillator, and **characterised in that** said state correction device includes control means arranged to control the oscillation of said second oscillator and interfaced with means for measuring the state of said watch or respectively of said movement, included in said state correction device.

4. State correction device according to claim 3, **characterised in that** said means for measuring the state of said watch or respectively of said movement are optical vision and image processing means.

5. State correction device according to claim 3 or 4, **characterised in that** said state correction device includes control means arranged to control the oscillation of said second oscillator and interfaced with means for manual entry by the user of a displayed time or of a variation of state.

6. State correction device according to claim 3 to 5, **characterised in that** said state correction device includes an automatic winder for mechanical or automatic watches with at least one support for receiving a watch or respectively a movement, in which support said state correction device includes excitation means arranged to subject said entire watch, or respectively said entire movement, to oscillation generated by said second oscillator, and/or drive means arranged to subject said entire watch, or respectively said entire movement, to a modulated motion generated by said second oscillator.

7. Device for adjusting the rate and correcting the state of a watch or respectively of a movement, including at least one state correction device according to one of claims 3 to 6, said watch or respectively said movement including at least a first oscillator arranged to generate oscillation at a nominal frequency (N0), with an initial variation of rate value (DI), **characterised in that** said rate adjustment and state correction device includes at least one servo device for adjusting the rate of a watch or respectively of a movement, **characterised in that** said servo device includes a third oscillator, this oscillator being a master oscillator of higher chronometric quality than that of said first oscillator, arranged to generate excitation oscillation at an excitation frequency (NE), which is approximately equal to, or equal, to said nominal frequency (N0), or to an integer multiple of said nominal frequency (N0), with a master variation of rate value (AM) with respect to an external reference, said master value (AM) being lower than said initial variation of rate value (DI), and **in that** said servo device is arranged to subject said entire watch or respectively said entire movement to excitation oscillation generated by said third oscillator and/or to a modulated motion generated by said third oscillator, and **in that** said rate adjustment and state correction device includes main control means, which are arranged to control the excitation oscillation of said third oscillator and interfaced with means for measuring the variation of rate of said watch or respectively of said movement, included in said at least one servo device, and to control the oscillation of said second oscillator and interfaced with means for measuring the state of said watch or respectively of said movement, included in said at least one state correction device.

8. Interactive support device for correction of a watch or respectively a movement including at least one state correction device according to one of claims 3 to 6, and at least one servo device for adjusting the rate of a watch or respectively of a movement, said watch or respectively said movement including at least a first oscillator arranged to generate oscillation at a nominal frequency (N0), with an initial variation of rate value (DI), **characterised in that** said servo device includes a third oscillator, this oscillator being a master oscillator of higher chronometric quality than that of said first oscillator, arranged to generate excitation oscillation at an excitation frequency (NE), which is approximately equal to, or equal, to said nominal frequency (N0), or to an integer multiple of said nominal frequency (N0), with a master variation of rate value (AM) with respect to an external reference, which is lower than said initial variation of rate value (DI), and **in that** said servo device is arranged to subject said entire watch or respectively said entire movement to excitation oscillation generated by said third oscillator and/or to a modulated motion generated by said third oscillator, **characterised in that** said interactive correction support device includes central means for controlling rate for adjusting to an identical variation of rate value all the watches subjected to said servo devices, **characterised in that** said interactive correction support device includes central state control means for adjusting to an identical state value all the watches subjected to said state correction devices.

9. Interactive support device for correcting a watch or respectively a movement according to claim 8, **characterised in that** said interactive correction support device includes main control means forming or coordinating said central rate control means and said central state control means.

10. Interactive support device for correcting a watch or respectively a movement according to claim 8 or 9, **characterised in that** said interactive correction support device includes at least one automatic winder for mechanical or automatic watches, on which is fixed at least one support for receiving a watch or respectively a movement.

11. Interactive support device for correcting a watch or respectively a movement according to claim 8 to10, **characterised in that** said interactive correction support device is a display unit for displaying watches and/or movements to the public.

12. Watch including at least a first oscillator arranged to generate oscillation at a nominal frequency (N0), with an initial variation of rate value (DI), **characterised in that** said watch includes a watch band including at least one servo device for adjusting the rate of a watch or respectively of a movement, said watch or respectively said movement including at least a first oscillator arranged to generate oscillation at a nominal frequency (N0), with an initial variation of rate value (DI), **characterised in that** said servo device includes a third oscillator, this oscillator being a master oscillator of higher chronometric quality than that of said first oscillator, arranged to generate excitation oscillation at an excitation frequency (NE), which is approximately equal to, or equal, to said nominal frequency (N0), or to an integer multiple of said nominal frequency (N0), with a master variation of rate value (AM) with respect to a reference, which is lower than said initial variation of rate value (DI), and **in that** said servo device is arranged to subject said entire watch or respectively said entire movement to excitation oscillation generated by said third oscillator and/or to a modulated motion generated by said third oscillator, and **characterised in that** said band includes at least one state correction device including control means which are arranged to control the correction oscillation of a second oscillator, this oscillator being a state correction oscillator, arranged to generate oscillation at a correction frequency (NC) to impose oscillation and/or a motion on said entire watch or respectively on said entire movement, during a state correction phase after an initial moment of actuation of said state correction device, the duration of said state correction phase being adjusted to exactly correct a state error that is measured or evaluated on said watch or respectively said movement at said initial moment of actuation, the control means being interfaced with means for manual entry by the user of a displayed time or of a variation of state or being interfaced with a communication means which includes such manual entry means.

13. Watch according to claim 12, **characterised in that** said watch includes means for resonating its plate at said nominal frequency (N0), or at an integer multiple of said nominal frequency (N0).

14. Use of a state correction device according to one of claims 3 to 6, including a second oscillator, this oscillator being a state correction oscillator, arranged to generate oscillation at a correction frequency (NC) for the correction of the state of a watch or respectively a movement, said watch or respectively said movement including at least a first oscillator arranged to generate oscillation at said nominal frequency (N0), with an initial variation of rate value (DI), by subjecting said entire watch or respectively said entire movement to oscillation generated by said second oscillator and/or to a modulated motion generated by said second oscillator, for a sufficient duration to perform the required correction of the state of said watch or respectively said movement.

15. Use of a rate adjustment and state correction device of a watch or respectively a movement, said watch or respectively said movement including at least a first oscillator arranged to generate oscillation at a nominal frequency (N0), with an initial variation of rate value (DI), said rate adjustment and state correction device including a third oscillator, this oscillator being a master oscillator of higher chronometric quality than that of said first oscillator, arranged to generate excitation oscillation at an excitation frequency (NE), which is approximately equal to, or equal, to a nominal frequency (N0), or to an integer multiple of said nominal frequency (N0), with a master variation of rate value (AM) with respect to an external reference, for adjusting the rate of a watch or respectively a movement, said first oscillator being arranged to generate oscillation at said nominal frequency (N0), with an initial variation of rate value (DI) higher than said master value (AM), by subjecting said entire watch or respectively said entire movement to excitation oscillation generated by said third oscillator and/or to a modulated motion generated by said third oscillator, for a sufficient duration to stabilise the variation of rate of the oscillator of said watch or respectively of said movement at a variation of rate lower than or equal to said master value (AM), and said rate adjustment and state correction device including a second oscillator, this oscillator being a state correction oscillator, arranged to generate oscillation at a correction frequency (NC) to correct the state of said watch or respectively of said movement, by subjecting said entire watch or respectively said entire movement to oscillation generated by said second oscillator and/or to a modulated motion generated by said second oscillator, for a sufficient duration to perform the required correction of the state of said watch or respectively said movement.

16. Use of an automatic winder for mechanical or automatic watches with at least one support for receiving a watch or respectively a movement, to subject at least one entire watch or respectively one entire movement to excitation oscillation generated by a third oscillator, this oscillator being a master oscillator of higher chronometric quality than that of said first oscillator, arranged to generate excitation oscillation at an excitation frequency (NE), which is approximately equal to, or equal, to a nominal frequency (N0), or to an integer multiple of said nominal frequency (N0), with a master variation of rate value (AM) with respect to an external reference, for adjusting the rate of a watch or respectively a movement, said watch or respectively said movement including at least a first oscillator arranged to generate oscillation at said nominal frequency (N0), with an initial variation of rate value (DI) higher than said master value (AM), by subjecting said entire watch or respectively said entire movement to excitation oscillation generated by said third oscillator and/or to a modulated motion generated by said third oscillator, for a sufficient duration to stabilise the variation of rate of the oscillator of said watch or respectively of said movement at a variation of rate lower than or equal to said master value (AM), and said winder including a second oscillator, this oscillator being a state correction oscillator, arranged to generate oscillation at a correction frequency (NC) to correct the state of said watch or respectively of said movement, by subjecting said entire watch or respectively said entire movement to oscillation generated by said second oscillator and/or to a modulated motion generated by said second oscillator, for a sufficient duration to perform the required correction of the state of said watch or respectively said movement.
